# EUROPÄISCHE PATENTSCHRIFT

(11) **EP 0 024 363 B1**
(45) Veröffentlichungstag und Bekanntmachung des Hinweises auf die Patenterteilung: **30.03.1983**
(21) Anmeldenummer: 80200707.0
(22) Anmeldetag: 21.07.1980
(51) Int. Cl.: H01K 1/46

(54) **Elektrische Lampe mit einem hülsenförmigen Sockel**
Electric lamp with a socket-form base
Lampe électrique avec un culot sous forme de douille

(30) Priorität: 17.08.1979 DE 2933359
(43) Veröffentlichungstag der Anmeldung: 04.03.1981
(73) Patentinhaber: Philips Patentverwaltung GmbH, 22335 Hamburg (DE); Philips Electronics N.V., 5621 BA Eindhoven (NL)
(72) Erfinder: Hellwig, Paul, D-5100 Aachen (DE); Schlagheck, Werner, Dr., D-5100 Aachen (DE)
(74) Vertreter: Auer, Horst

## Beschreibung

Die Erfindung bezieht sich auf eine elektrische Lampe mit einem hülsenförmigen Sockel, in dem ein zur Aufnahme des Lampenkolbens dienenden Halteglied angeordnet ist, das eine Deckplatte, an der Innenwand des Sockels anliegende Mantelteile und Öffnungen aufweist, die beim Einsetzen des Haltegliedes in den Sockel über mit diesem verbundene, nach innen ragende Nockel greifen.

Bei einer gemäß Art. 54 (3) EPÜ zum Stand der Technik zählenden Lampe (EP-A-0 024 060) ist in den Sockel ein hülsenförmiges Halteglied eingesetzt, das auf seinem Zylindermantel mit zwei sich bis zum Rand erstreckenden schlitzartigen Aussparungen versehen ist, die über im Sockelinneren angebrachte Nocken greifen. Der Rand dieser Aussparungen kann nach innen federnd abgebogen sein.

Aus der FR-A-2 322 453 ist eine elektrische Lampe mit einer Deckplatte bekannt (Art. 54 (2) EPÜ), die eine rechteckige Aussparung mit herausgedrückten und federnd an der Quetschung des Lampenkolbens anliegenden Haltelaschen besitzt. Die Deckplatte selbst ist mit dem hülsenförmigen Sockel durch Löten oder Verschränken verbunden.

Der Erfindung liegt die Aufgabe zugrunde, eine elektrische Lampe zu schaffen, deren Sockel und Halteglied ohne zusätzliche Wärmebehandlung, wie z. B. Schweißen oder Löten, miteinander verbunden werden können.

Diese Aufgabe wird bei einer elektrischen Lampe eingangs erwähnter Art gemäß der Erfindung dadurch gelöst, daß die Mantelteile wenigstens zwei an der Innenwand des Sockels anliegende federnde Laschen mit je einer dem Nockenquerschnitt entsprechenden Öffnung sind.

Auf diese Weise wird eine gute, rein mechanische Befestigung zwischen Lampensockel und Halteglied sowohl in Drehrichtung als auch in Längsrichtung erreicht.

Vorzugsweise sind die Nocken als aus der metallenen Sockelhülse nach innen herausgedrückte Vorsprünge ausgebildet. Die Nocken können allerdings auch als am Sockel befestigte, nach innen ragende Stifte ausgebildet sein.

Um ein Abrutschen der über die Sockelnocken federnd eingerasteten Laschen des Innenteiles und damit ein Lösen des Innenteiles vom Sockel zu vermeiden, weist gemäß einer vorteilhaften Ausführungsform nach der Erfindung der Lampenkolben eine sich bis mindestens auf die Höhe der Nocken in den Sockel hineinerstreckende Quetschung mit im wesentlichen rechteckigem Querschnitt auf, die wenigstens mit einer ihrer schmalen Seitenfläche derart gegenüber einer der federnden Laschen des Innenteiles angeordnet ist, daß ihr Abstand zu dem durch die Laschenöffnung hindurchragenden Nocken kleiner als die Dicke dieser Lasche ist. In diesem Fall muß der Innenteil mit seinen federnden Laschen in den Sockel eingesetzt und dort mit den Nocken verrastet werden, bevor der Lampenkolben im Innenteil befestigt wird.

Die Lampen nach der Erfindung können in Kraftfahrzeugen verwendbare Glühlampen sein, z. B. Schlußlicht- oder Blinklichtlampen.

Zwei Ausführungsbeispiele von Lampen nach der Erfindung werden nunmehr anhand der Zeichnung näher erläutert.

Es zeigen :
Figur 1 einen Längsschnitt durch eine Glühlampe, deren Kolben in einem Innenteil sitzt, der in einem Sockel untergebracht ist ;
Figur 2 einen Längsschnitt durch die Lampe nach Fig. 1 längs der Linie 11-11 ;
Figur 3 eine Draufsicht auf den Innenteil der Lampe nach den Fig. und 2 in vergrößertem Maßstab ;
Figur 4 einen Längsschnitt durch den Innenteil nach Fig. 3 längs der Linie IV-IV ;
Figur 5 einen um 90° gedrehten Längsschnitt durch den Innenteil längs der Linie V-V in Fig. 3 ;
Figur 6 einen Querschnitt durch den Innenteil längs der Linie VI-VI der Fig. 5 ;
Figuren 7 und 8 zwei um 90° gedrehte Längsschnitte einer Glühlampe mit einem andersartigen Innenteil ;
Figur 9 eine Draufsicht auf den Innenteil der Lampe nach den Fig. und 8 in vergrößertem Maßstab ;
Figur 10 einen Längsschnitt durch den Innenteil nach Fig. 9 längs der Linie X-X ;
Figur 11 einen um 90° gedrehten Längsschnitt durch den Innenteil längs der Linie XI-XI der Fig. 9 ;
Figur 12 einen Querschnitt durch den Innenteil längs der Linie XII-XII der Fig. 11.

In den Fig. 1 und 2 ist 1 ein z. B. aus Hartglas bestehender Kolben einer kleinen Halogenglühlampe, der an seinem Ende eine im Querschnitt im wesentlichen rechteckige Quetschung 2 aufweist, in welche Stromzuführungsdrähte 3 und 4 zu einer Glühwendel 5 eingebettet sind, deren Enden 6 und 7 aus der Quetschung 2 herausragen.

Zur Aufnahme des Lampenkolbens 1 ist ein metallischer Innenteil 8 vorgesehen, der aus einer runden Deckplatte 9 mit drei sich rechtwinklig dazu erstreckenden federnden .Laschen 10 besteht, die mit jeweils runden Öffnungen 11 versehen sind (Fig. 4 bis 6). Die federnden Laschen 10 sind auf einem Kreis angeordnet, dessen Durchmesser etwa dem Innendurchmesser eines hülsenförmigen Sockels 12 aus Metall entspricht, in den der Innenteil 8 mit seinen federnden Laschen 10 eng passend eingesetzt ist. Hierfür weist der Sockel 12 drei nach innen herausgedrückte Nocken 13 auf, von denen in Fig. 1 nur eine und in Fig. 2 zwei sichtbar sind. Über diese Nocken 13 greifen die federnden Laschen 10 beim Einsetzen des Innenteiles 8 in den Sockel 12 und rasten mit ihren dem Nockenquerschnitt entsprechenden Öffnungen 11 verriegelnd ein. Hierdurch ist der Innenteil. 8 mit dem Sockel 12 mechanisch fest verbunden.

Anschließend wird der Lampenkolben 1 in die Deckplatte 9 des Innenteiles 8 eingesetzt. Hierfür sind aus der Deckplatte 9 zwei Haltelaschen 14 schräg nach innen abgebogen. In die so entstandene Öffnung 15 der Deckplatte 9 ist die Quetschung 2 bis zum Anschlag an den Kolben 1 klemmend eingesetzt. Die Quetschung 2 weist auf ihren beiden Längsseiten sich quer zur Lampenlängsachse erstreckende Ansätze 16 auf, hinter welche die zunächst durch die Quetschung 2 auseinandergedrückten, schräg abgebogenen Haltelaschen 14 des Innenteiles 8 beim Einsetzen des Lampenkolbens 1 einrasten, wodurch der Lampenkolben 1 auch in axialer Richtung gegenüber dem Innenteil 8 gesichert ist (vgl. z. B. DE-GM 7 526 777 bzw. US-PS 4 119 877). Damit die in der Endstellung des Innenteiles 8 im Sockel 12 über die Nocken 13 gefederten Laschen 10 nicht wieder aus den Nocken 13 ausrasten können, ist die sich bis mindestens auf die Höhe der Nocken 13 im Sockel 12 erstreckende Quetschung 2 und damit die Öffnung 15 in der Deckplatte 9 des Innenteiles 8 so angeordnet, daß die Quetschung 2 mit einer ihrer schmalen Seitenfläche 17 derart gegenüber einer der federnden Laschen 10 des Innenteiles 8 liegt, daß ihr Abstand zu dem durch die Laschenöffnung 11 hindurchragenden Nocken 13 kleiner als die Dicke dieser Lasche 10 ist (Fig. 6).

Anschließend werden die Enden 6 und 7 der Stromzuführungsdrähte 3 und 4 mit den Sockelkontakten 18 und 19 verlötet.

Die Fig. 7 bis 12 zeigen eine Ausführungsform einer erfindungsgemäßen Lampe, bei welcher der Innenteil 8 lediglich mit zwei federnden Laschen 10 versehen ist, die mit zwei Sockelnocken 13 zusammenwirken. Gleiche Teile haben dieselben Bezugszeichen wie in den Fig. 1 bis 6 erhalten. Wie insbesondere aus Fig. 12 hervorgeht, liegt hierbei die Quetschung 2 mit ihren beiden schmalen Seitenflächen 17 jeweils gegenüber einer der federnden Laschen 10 des Innenteiles 8.

Die aus der Deckplatte 9 herausgedrückten Haltelaschen 14 sind rechtwinklig abgebogen ; ihr gegenseitiger Abstand entspricht der Breite der Quetschung 2, die in die Öffnung 15 der Deckplatte 9 wiederum bis zum Anschlag an den Kolben 1 klemmend eingesetzt ist. Die Enden 6 und 7 der Stromzuführungsdrähte 3 und 4 sind in gespanntem Zustand mit den Sockelkontakten 18 und 19 verbunden, wodurch der Lampenkolben 1 in axialer Richtung zusätzlich gesichert wird.

## Patentansprüche

1. Elektrische Lampe mit einem hülsenförmigen Sockel, in dem ein zur Aufnahme des Lampenkolbens dienendes Halteglied angeordnet ist, das eine Deckplatte, an der Innenwand des Sockels anliegende Mantelteile und Öffnungen aufweist, die beim Einsetzen des Haltegliedes in den Sockel über mit diesem verbundene, nach innen ragende Nocken greifen, dadurch gekennzeichnet, daß die Mantelteile wenigstens zwei an der Innenwand des Sockels (12) anliegende federnde Laschen (10) mit je einer dem Nockenquerschnitt entsprechenden Öffnung (11) sind.

2. Lampe nach Anspruch 1, dadurch gekennzeichnet, daß die Nocken (13) als aus der metallenen Sockelhülse (12) nach innen herausgedrückte Vorsprünge ausgebildet sind.

3. Lampe nach Anspruch 1 oder 2, dadurch gekennzeichnet, daß der Lampenkolben (1) eine sich bis mindestens auf die Höhe der Nocken (13) in den Sockel (12) hineinerstreckende Quetschung (2) mit im wesentlichen rechteckigem Querschnitt aufweist, die wenigstens mit einer ihrer schmalen Seitenfläche (17) derart gegenüber einer der federnden Laschen (10) des Innenteiles (8) angeordnet ist, daß ihr Abstand zu dem durch die Laschenöffnung (11) hindurchragenden Nocken (13) kleiner als die Dicke dieser Lasche ist.

## Claims

1. An electric lamp having a sleeve-shaped base, in which is arranged a holding member which is adapted to receive the lamp envelope and which has a cover plate, sheath parts engaging the inner wall of the base and apertures which, when the holding member is mounted in the base, engage cams connected to the base and which project inwards, characterized in that the sheath parts are constituted by at least two resilient tongues (10) engaging the inner wall of the base (12) and each having an aperture (11) corresponding to the cam cross-section.

2. A lamp as claimed in Claim 1, characterized in that the cams (13) are in the form of projections pressed inwards out of the metal base sleeve (12).

3. A lamp as claimed in Claim 1 or 2, characterized in that the lamp envelope (1) has pinch (2) of substantially rectangular cross-section which extends into the base (12) at least as far as the level of the cams (13) and which with one of its narrow side surfaces (17) is arranged opposite to one of the resilient tongues (10) of the inner part (8) so that its distance from the cam (13) projecting through the tongue aperture (11) is smaller than the thickness of this tongue.

## Revendications

1. Lampe électrique comportant un culot en forme de douille, dans lequel est prévu un corps de retenue servant à l'introduction de l'ampoule et qui présente une plaque de recouvrement, des -parties d'enveloppe s'appliquant contre la paroi intérieure du culot et des ouvertures saisissant, lors de l'introduction du corps de retenue dans le culot, sur des cames s'étendant vers l'intérieur et reliées au culot, caractérisée en ce que les parties d'enveloppe sont au moins deux languettes (10) s'appliquant contre la paroi intérieure du culot (12) et présentant chacune une ouverture (11) correspondant à la section transversale des cames.

2. Lampe selon la revendication 1, caractérisée en ce que les cames (13) sont formées comme des saillies pressées vers l'intérieur à partir du culot en forme de douille métallique (12).

3. Lampe selon les revendications 1 et 2, caractérisée en ce que l'ampoule (1) présente un pincement (2) s'étendant dans le culot (12) jusqu'au moins à la hauteur des cames (13) et présentant une section essentiellement rectangulaire, qui est prévu par au moins l'une de ses faces latérales étroites (17) par rapport à l'une des languettes élastiques (10) de la partie intérieure (8) de façon que la distance par rapport à la came (13) traversant l'ouverture de languette (11) est inférieure à l'épaisseur de cette languette.
